# EUROPÄISCHE PATENTSCHRIFT

(11) **EP 1 328 042 B1**
(45) Veröffentlichungstag und Bekanntmachung des Hinweises auf die Patenterteilung: **29.03.2006**
(21) Anmeldenummer: 02025792.9
(22) Anmeldetag: 16.11.2002
(51) Int. Cl.: H01Q 21/00, H01Q 23/00

(54) **Phasengesteuertes Antennen-Subsystem**
Phased array antenna subsystem
Sub-système d'antenne à commande de phase

(30) Priorität: 09.01.2002 DE 10200561
(43) Veröffentlichungstag der Anmeldung: 16.07.2003
(73) Patentinhaber: EADS Deutschland GmbH, 85521 Ottobrunn (DE)
(72) Erfinder: Feldle, Heinz-Peter, 89250 Senden (DE); Leier, Helmut, Dr., 73344 Gruibingen (DE); Schreiner, Marc, 89075 Ulm (DE); Menzel, Wolfgang, Prof.Dr., 89081 Ulm (DE)
(74) Vertreter: Meel, Thomas

(56) Entgegenhaltungen:
- EP-A- 0 718 907
- EP-A- 0 726 612
- US-A- 5 940 031
- US-A- 6 166 705
- PATENT ABSTRACTS OF JAPAN vol. 1997, no. 09, 30. September 1997 (1997-09-30) & JP 09 130319 A (NIPPON HOSO KYOKAI <NHK>), 16. Mai 1997 (1997-05-16)

## Beschreibung

Die Erfindung betrifft ein phasengesteuertes Antennen-Subsystem mit einem phasengesteuerten Antennen-Array nach dem Oberbegriff des Anspruchs 1.

Die Erfindung ist insbesondere anwendbar auf ein insbesondere für ein Radarsystem, ein SAR, für Antennen für Systeme der elektronischen Krieg- oder Einsatz-Führung sowie für Navigations- oder Kommunikations-Systeme. Mögliche Plattformen für die Integration der erfindungsgemäßen Funktionen sind Boden-, Marine-Systems, Flugzeuge, Satelliten, Drohnen und Flugköper sowie gebäude- oder fahrzeug-gebundene Systeme.

Aus der US 5 940 031 ist ein Radarsystem mit einem phasengesteuerten Antennen-Array bekannt, das ein Daten- und Versorgungsnetzwerk und eine Anzahl von an demselben angeordneten austauschbaren, jeweils eine Sender- und Empfängerschaltung enthaltenden Sende/Empfangs-Modulen, eine Anzahl von Zirkulatorschaltungen und eine Anzahl von über die Zirkulatorschaltungen mit den Sender- und Empfängerschattungen gekoppelten Antennenelementen umfasst. Bei dem bekannten Radarsystem sind die Sende/Empfangs-Module an der Rückseite des Daten- und Versorgungsnetzwerks angeordnet, welches in mehreren, eine Kühlkörperstruktur, eine Energieversorgungsstruktur und eine HF-Versorgungsstruktur enthaltenden Lagen aufgebaut ist. Von den an der Rückseite des Daten- und Versorgungsnetzwerks angeordneten Sende/Empfangs-Modulen sind HF-Verbindungselemente zu jeweiligen an der Vorderseite des Daten- und Versorgungsnetzwerks angeordneten und jeweils mit einem Antennenelement gekoppelten Zirkulatorschaltungen durchgeführt. Die Sende/ Empfangs-Module sind von der Rückseite des Daten- und Versorgungsnetzwerks her austauschbar, so dass das Radarsystem zum Zwecke von Wartungsarbeiten von der Rückseite her zugänglich sein muss.

Bei vielen Einsatzgebieten von Radar- und ECM-Systemen (ECM = Electronic Counter Measures) mit aktiven phasengesteuerten Antennen-Arrays, z.B. für Flugzeuge, besteht eine Schwierigkeit darin, dass für die Unterbringung des Radarsystems nur wenig Platz zur Verfügung steht und dass eine Zugänglichkeit von der Rückseite des Radarsystems oft nicht oder nur unter erschwerten Bedingungen möglich ist.

Aus EP 0 726 612 A1 ist ein Sende/Empfangs-Modul der eingangs beschriebenen Art bekannt, bei welchem die Sender- und Empfängerschaltung, die Zirkulatorschaltung und die Antennenelemente zusammengefaßt sind und welches an der Abstrahlungsseite des Radarsystems austauschbar angeordnet ist. Das Radarsystem zeichnet sich ferner dadurch aus, dass ein Kühlungssystem vorhanden ist, zur Abführung der von dem Sende/Empfangs-Modul erzeugten Wärme

Die Aufgabe der Erfindung ist es, ein Radarsystem der eingangs genannten Art mit einem verbesserten Kühlungssystem zu schaffen.

Die Aufgabe wird durch das im Anspruch 1 angegebene Radarsystem gelöst.

Vorteilhafte Weiterbildungen des erfindungsgemäßen Radarsystems sind in den Unteransprüchen gekennzeichnet.

Durch die Erfindung wird ein Radarsystem mit einem phasengesteuerten Antennen-Array geschaffen, das ein Daten- und Versorgungsnetzwerk und eine Anzahl von an dem Daten- und Versorgungsnetzwerk angeordneten austauschbaren, jeweils eine Sender- und Empfängerschaltung enthaltende in Mehrlagenstruktur ausgeführte Sende/Empfangs- Module, eine Anzahl von Zirkulatorschaltungen und eine Anzahl von über die Zirkulatorschaltungen mit den Sender- und Empfängerschaltungen gekoppelten Antennenelementen umfasst. Außerdem sind in jedem der Sende/Empfangs-Module jeweils Sender- und Empfängerschaltung, Zirkulatorschaltung und Antennenelement zusammengefaßt und die Sende/Empfangs-Module sind an der Abstrahlungsseite bzw. an der Vorderseite des Radarsystems austauschbar angeordnet. Erfindungsgemäß ist es vorgesehen, dass das Daten- und Versorgungsnetzwerk als eine mechanische Trägerstruktur in Mehrlagenstruktur für die Sende/Empfangs-Module ausgebildet ist, welche gleichzeitig in einer ersten Lage auf einer dem Sende/Empfangs-Modul zugewandten Seite des Daten- und Versorgungsnetzwerks angeordnet, eine Kühlstruktur beinhaltet und in mindestens einer zweiten Lage unterhalb der Kühlstruktur angeordnet, ein HF-, Daten- und Stromversorgungsnetzwerk enthaltene Schaltungsstruktur umfasst.

Ein wesentlicher Vorteil des erfindungsgemäßen Radarsystems ist es, dass ein Austausch von Sende/Empfangs-Modulen von der Abstrahlungsseite bzw. von der Vorderseite des Radarsystems her erfolgen kann, was für viele Anwendungsfälle ein großer Vorteil ist. Ein weiterer Vorteil des erfindungsgemäßen Radarsystems ist es, dass das Antennen-Array auch an eine gekrümmte Oberfläche angepasst werden kann, wenn eine strukturintegrierte Antenne gewünscht ist. Noch ein weiterer Vorteil des erfindungsgemäßen Radarsystems sind kurze HF-Leitungen zur Antenne und damit eine geringe Rauschzahl, geringere HF-Verluste und eine geringere Signalverkopplung. Schließlich ist es ein Vorteil des erfindungsgemäßen Radarsystems, dass dadurch ein einfacher Aufbau des Daten- und Versorgungsnetzwerk möglich ist.

Gemäß einer sehr vorteilhaften Ausführungsform der Erfindung ist es vorgesehen, dass die Sender- und Empfängerschaltung und die Zirkulatorschaltung und das Antennen-Element in Form einer Mehrlagen-Struktur in das Sende/Empfangsmodul integriert sind.

Vorzugsweise ist das Antennen-Element in Form einer Planar-Antenne an der Oberseite des Sende/Empfangs-Moduls angeordnet.

Gemäß einer weiteren bevorzugten Ausführungsform der Erfindung enthält die Mehrlagen-Struktur mehrere übereinander angeordnete, die Bauelemente der Sender- und Empfängerschaltung und die Zirkulatorschaltung tragende Substrate.

Gemäß einer vorteilhaften Ausführungsform hiervon ist es vorgesehen, dass ein erstes Substrat an der dem Daten- und Versorgungsnetzwerk zugewandten Seite des Sende/Empfangsmoduls angeordnet ist und einen HF-Leistungsverstärker der Sender- und Empfängerschaltung trägt.

Gemäß einer anderen vorteilhaften Ausführungsform ist es vorgesehen, dass ein zweites Substrat an der dem Daten- und Versorgungsnetzwerk abgewandten Seite des Sende/Empfangs- Moduls angeordnet ist und die Zirkulatorschaltung, das Antennen-Element sowie Teile der Sender- und Empfänger-Schaltung trägt. Dadurch kann eine Verringerung des Raum-Bedarfs sowie eine Optimierung der Rauschzahl möglich.

Gemäß einer vorteilhaften Weiterbildung der vorgenannten Ausführungsformen ist es vorgesehen, dass zwischen dem ersten Substrat und dem zweiten Substrat noch mindestens ein weiteres Substrat angeordnet ist, welches weitere Schaltungen, insbesondere einen HF-Verarbeitungsteil und/oder einen Digitalverarbeitungsteil trägt.

Gemäß einer anderen vorteilhaften Ausführungsform des erfindungsgemäßen Radarsystems ist es vorgesehen, dass die Substrate einstückig mit einer Rahmenstruktur ausgebildet sind, welche gleichzeitig ein Gehäuse des Sende/Empfangs-Moduls und eine mechanische Verbindung der Substrate untereinander bildet.

Vorzugsweise ist das Daten- und Versorgungsnetzwerk als eine mechanische Trägerstruktur für die Sende/Empfangs-Module ausgebildet, welche gleichzeitig eine Kühlstruktur für die Sende/Empfangs-Module beinhaltet.

Vorzugsweise ist das Daten- und Versorgungsnetzwerk als eine Mehrlagenstruktur ausgebildet, welche die Kühlstruktur in Form einer ersten Lage und mindestens eine weitere, ein HF-, Daten- und Stromversorgungsnetzwerk enthaltende Schattungsstruktur in Form einer zweiten Lage umfasst.

Vorzugsweise ist die Kühlstruktur auf der den Sende/Empfangs- Modulen zugewandten Seite des Daten- und Versorgungsnetzwerks angeordnet.

Vorzugsweise ist die Kühlstruktur als eine von einem Kühlfluid durchströmte aktive Kühlstruktur ausgebildet.

Vorzugsweise steht das den HF-Leistungsverstärker der Sender- und Empfängerschaltung tragende erste Substrat in einem intensiven Kühlkontakt mit der Kühlstruktur des Daten- und Versorgungsnetzwerks.

Gemäß einer bevorzugten Ausführungsform der Erfindung sind die Substrate und/oder die Rahmenstruktur aus Aluminiumnitrid (AIN) hergestellt. Die Substrate selbst sind aus mehreren Schichten Aluminiumnitrid aufgebaut und enthalten vertikale und horizontale elektrische Kontakte. Dabei handelt es sich um Multilayer-Systeme, die aus mehreren Schichten aufgebaut sind. Zwischen diesen Schichten befinden sich elektrische Leiterbahnen (horizontale elektrische Kontakte). Diese Leiterbahnen sind durch sogenannte Vias vertikal miteinander verbunden (vertikale elektrische Kontakte).

Gemäß einer besonders bevorzugten Ausführungsform der Erfindung sind die Substrate übereinander gestapelt und miteinander verlötet. Die Lötverbindung wird vorzugsweise mit harten Lotkugeln, die von Lötmittel umflossen werden, ausgeführt.

Vorzugsweise sind die Substrate an den Rahmenstrukturen miteinander verlötet.

Das Sende/Empfangs-Modul wird vorteilhafterweise von einer Metallmanschette umschlossen, die mittels einer Löt-, Schweiß- oder Klebetechnik befestigt wird. Die Manschette wird vorteilhafterweise verwendet, um eine elektromagnetische Schrimmung des Moduls und der elektrischen Kontakte zwischen den Substraten sicherzustellen und um das Modul hermetisch abzudichten.

Gemäß einer weiteren bevorzugten Ausführungsform der Erfindung sind in der Rahmenstruktur eine elektrische Verbindung zwischen den Substraten bildende elektrische Kontakte integriert.

Vorzugsweise sind die Sende/Empfangs-Module gleich.

Vorteilhafterweise sind die Sende/Empfangs-Module von der Abstrahlungsseite bzw. der Vorderseite auf das Daten- und Versorgungsnetzwerk aufgesetzt.

Schließlich ist es gemäß einer vorteilhaften Ausführungsform der Erfindung vorgesehen, dass die Sende/Empfangs-Module mittels an deren Kanten- oder Eckbereichen angreifenden Schrauben an dem Daten- und Versorgungsnetzwerk befestigt sind.

lm folgenden werden Ausführungsbeispiele der Erfindung anhand der Zeichnung erläutert. Es zeigen:
- Fig. 1: eine schematisierte seitliche Ansicht eines Radarsystems mit einem phasengesteuerten Antennen-Array gemäß einem ersten Ausführungsbeispiel der Erfindung;
- Fig. 2: eine schematisierte Seitenansicht eines Sende/Empfangs- Moduls aus dem in Fig. 1 gezeigten Ausführungsbeispiel eines Radarsystems mit einer Blockschaltbild-Darstellung von dessen wesentlichen Bestandteilen;
- Fig. 3: eine etwas schematisierte seitliche Schnittansicht eines Sende/Empfangs-Moduls gemäß einem zweiten Ausführungsbeispiel der Erfindung; und
- Fig. 4: eine etwas schematisierte perspektivische Darstellung eines Teils eines Radarsystems mit einem phasengesteuerten Antennen-Array (Figur 4a)) und eine vergrößerte, aufgebrochene perspektivische Darstellung eines einzelnen Sende/Empfangs-Moduls (Fig. 4b)).

Bei dem in Fig. 1 in einer schematisierten vereinfachten Seitenansicht dargestellten Radarsystem, das insgesamt mit dem Bezugszeichen 1 bezeichnet ist, bedeutet das Bezugszeichen 30 ein phasengesteuertes Antennen-Array, das aus einer größeren Anzahl von Antennenelementen 9 zusammengesetzt ist. Die Antennenelemente 9 sind jeweils Bestandteil eines Sende/ Empfangs-Moduls 3. Die Sende/Empfangs-Module 3 sind für eine Abstrahlung und den Empfang eines Radar-Sendesignals in der mit dem Pfeil angedeuteten Richtung vorgesehen. Ein Daten- und Versorgungsnetzwerk 2 ist zur Versorgung der Sende/Empfangs- Module 3 mit HF- und Daten-Signalen und zur Stromversorgung und Kühlung derselben vorgesehen. An der Rückseite des Daten- und Versorgungsnetzwerks 2 ist eine Systemschaltung 40 angeordnet, welche weitere Verarbeitungsschaltungen des Radarsystems beinhaltet. Die Systemschaltung 40 kann auch vom Daten- und Versorgungs-Netzwerk getrennt angebracht werden. Insbesondere bei der Anwendung der Erfindung auf ein Anwendungssystem - z.B. auf ein Radar-System beispielsweise in einen Flugzeug-Flügel - werden nur die Sende/Empfangs-Module sowie das Versorgungs-Netzwerk in den Flügel eingebaut, wobei das auswertende System jedoch an einer anderen Stelle, an der ein größerer Raum zur Verfügung steht, untergebracht werden kann.

Wie die vergrößerte schematisierte Darstellung eines der. Sende/Empfangs-Module 3 in Fig. 2 zeigt, umfasst das Sende/Empfangs-Modul 3 eine Sender- und Empfängerschaltung 4, die einen HF-Leistungsverstärker 5, einen Digitalverarbeitungsteil 6 und einen HF-Verarbeitungsteil 7 enthält. Die Sender- und Empfängerschaltung 4 ist über eine Zirkulatorschaltung 8 mit einem Antennenelement 9 gekoppelt, welches sich an der Oberseite bzw. Vorderseite des Sende/Empfangs-Moduls 3 befindet. In jedem Sende/Empfangs-Modul 3 sind somit jeweils Sender- und Empfängerschaltung 4, Zirkulatorschaltung 8 und Antennenelement 9 zusammengefasst. Das Antennenelement 9 ist in Form einer an der Vorderseite bzw. Oberseite des Sende/Empfangs-Moduls 3 angeordneten Planarantenne ausgebildet.

Das Daten- und Versorgungsnetzwerk 2, welches das Sende/ Empfangs-Modul 3 an seiner Vorderseite bzw. an seiner Abstrahlungsseite trägt, ist in Form von mehreren Lagen ausgebildet, welche ein Kühlstruktur 18 in Form einer ersten Lage und weitere ein HF-, Daten- und Stromversorgungsnetzwerk enthaltende Schaltungsstrukturen 19 in Form von zweiten Lagen umfasst. Wie ersichtlich ist, ist die Kühlstruktur 18 auf der dem Sende/Empfangs-Modul 3 zugewandten Seite des Daten- und Versorgungsnetzwerks 2 angeordnet, so dass ein intensiver Kühlkontakt zwischen der Kühlstruktur 18 und dem Sende/Empfangs- Modul 3, insbesondere dessen HF-Leistungsverstärker 5 besteht.

Wie aus Fig. 3 ersichtlich ist, die ein Ausführungsbeispiel zeigt, wie ein Sende/Empfangs-Modul 3 praktisch aufgebaut sein könnte, sind die Sender- und Empfängerschaltung 4, die den HF-Leistungsverstärker 5, den Digitalverarbeitungsteil 6 und den HF-Verarbeitungsteil 7 umfasst, und die Zirkulatorschaltung 8 in Form einer Mehrlagenstruktur in das Sende/Empfangs-Modul 3 integriert. Das Antennenelement 9 ist in Form einer Planarantenne an der Oberseite bzw. Vorderseite des Sende/Empfangs- Moduls 3 angeordnet.

Die Mehrlagenstruktur enthält mehrere übereinander angeordnete, die Bauelemente der Sender- und Empfängerschaltung 4 und die Zirkulatorschaltung 8 tragende Substrate 11, 12, 13. Ein erstes Substrat 11 ist an der dem Daten- und Versorgungsnetzwerk 2 zugewandten Seite des Sende/Empfangs-Moduls 3 angeordnet und trägt den HF-Leistungsverstärker 5 der Sender- und Empfängerschaltung 4. Ein zweites Substrat 12 ist an der dem Daten- und Versorgungsnetzwerk abgewandten Seite des Sende/Empfangs-Moduls 3 angeordnet und trägt die Zirkulatorschaltung 8, die planare Antenne und Teile des Sender- und Empfänger-Schaltung, im wesentlichen aus Platzgründen und zur Verbesserung der Rauschzahl. Zwischen dem ersten Substrat 11 und dem zweiten Substrat 12 ist noch ein weiteres Substrat 13 angeordnet, welches weitere Schaltungen, nämlich den Digitalverarbeitungsteil 6 und den HF-Verarbeitungsteil 7 trägt. Die Substrate 11, 12, 13 sind einstückig mit einer jeweiligen Rahmenstruktur 14, 15 bzw. 16 ausgebildet. Diese Rahmenstrukturen 14, 15, 16 bilden gleichzeitig ein Gehäuse 17 des Sende/Empfangs-Moduls 3 und eine mechanische Verbindung der Substrate 11, 12, 13 untereinander.

Das Sende/Empfangs-Modul wird vorteilhafterweise von einer Metallmanschette zumindest teilweise umschlossen, die mittels einer Löt-, Schweiß- oder Klebetechnik befestigt wird. Die Manschette wird vorteilhafterweise verwendet, um eine elektromagnetische Schrimmung des Moduls und der elektrischen Kontakte zwischen den Substraten sicherzustellen und um das Modul hermetisch abzudichten. Die Manschette ist in den Figuren mit dem Bezugszeichen 26 bezeichnet.
Das Daten- und Versorgungsnetzwerk 2 ist als eine mechanische Trägerstruktur für die Sende/Empfangs-Module 3 ausgebildet und beinhaltet gleichzeitig eine Kühlstruktur 18 für die Sende/Empfangs-Module 3. Das den HF-Leistungsverstärker 5 der Sender- und Empfängerschaltung 4 tragende erste Substrat 11 steht in einem intensiven Kühlkontakt mit der Kühlstruktur 18 des Daten- und Versorgungsnetzwerks 2.

Weiterhin ist das Daten- und Versorgungsnetzwerk 2 in Form einer Mehrlagenstruktur ausgebildet, welche die Kühlstruktur 18 in Form einer ersten Lage und mindestens eine weitere ein HF-Daten- und Stromversorgungsnetzwerk enthaltende Schaltungsstruktur 19 in Form einer zweiten Lage umfasst. Wie auch bei dem in Fig. 2 gezeigten schematisierten Ausführungsbeispiel ist bei dem Ausführungsbeispiel der Fig. 3 die Kühlstruktur 18 auf der dem Sende/Empfangs-Modul 3 zugewandten Seite des Daten- und Versorgungsnetzwerks 2 angeordnet. Das den HF-Leistungsverstärker 5 der Sender- und Empfängerschaltung 4 tragende erste Substrat 11 ist in einem intensiven Kühlkontakt mit der Kühlstruktur 18 des Daten- und Versorgungsnetzwerks 2 gehalten. Die Kühlstruktur 18 ist als eine von einem Kühlfluid durchströmte aktive Kühlstruktur ausgebildet.

Die Substrate 11, 12, 13 und die jeweiligen damit einstückig verbundenen Rahmenstrukturen 14, 15 bzw. 16 sind aus Aln (Aluminiumnitrit) hergestellt, um eine leistungsfähige Wärmeabführung zu gewährleisten. Die Substrate selbst sind aus mehreren Schichten Aluminiumnitrid aufgebaut und enthalten vertikale und horizontale elektrische Kontakte. Die Substrate 11, 12, 13 sind übereinandergestapelt und im Bereich der Rahmenstrukturen 14, 15, 16 miteinander verlötet. Für die Verlötung werden vorzugsweise harte Lotkugeln 26 verwendet, die beim Lötvorgang von Lötmittel umflossen werden und so die elektrischen Kontakte auf der Oberfläche der Substrate verbinden. Eine stumpfe Verlötung ohne Lotkugeln ist ebenfalls möglich. In die Substrate 11,12, 13 und die Rahmen-Strukturen 14, 15, 16 sind horizontale elektrische Kontakte 20, 21, 22 und vertikale elektrische Kontakte 23, 24, 25 integriert, die eine elektrische Verbindung zwischen den Substraten 11, 12, 13, dem Daten- und Versorgungs-Netzwerk 2 sowie den einzelnen Komponenten der Sender- und Empfänger-Schaltung 4 bilden. In die Rahmenstrukturen 14, 15, 16 sind elektrische Kontakte 20, 21, 22, 23, 24 integriert, die eine elektrische Verbindung zwischen den Substraten 11, 12, 13 bilden.

Die Sende/Empfangs-Module 3 sind vorzugsweise alle gleich.

Aus der in Fig. 4a) und b) gezeigten perspektivischen Darstellung, die einen kleinen Ausschnitt aus einer praktischen Ausführungsform des erfindungsgemäßen Radarsystems zeigt, ist ersichtlich, dass die Sende/Empfangs-Module 3 von der Abstrahlungsseite auf das Daten- und Versorgungsnetzwerk 2 aufgesetzt und mittels an den Eckbereichen angreifenden Schrauben 25 an dem Daten- und Versorgungsnetzwerk 2 befestigt sind. Die elektrische Verbindung zwischen den einzelnen Sende/Empfangs-Modulen 3 und den Daten- und Versorgungsnetzwerk 2 ist durch elektrische Kontaktleisten 50 bewerkstelligt, die in die Oberseite des Daten- und Versorgungsnetzwerks 2, d.h. der Kühlstruktur 18 desselben eingelassen sind, und durch entsprechende Kontaktleisten 60 an der Unterseite der Sende/Empfangsmodule 3. Die mit dem Bezugszeichen 60 bezeichneten Kontaktleisten auf der Unterseite der Module sind in der Figur 4b nicht sichtbar.

Das Modul soll mit Hilfe von CIN: APSE -Kontakten an das Daten- und Versorgungs-Netzwerk angeschlossen werden. Dabei handelt es sich um ein flexibles zylinderförmiges Drahtgeflecht, welches in einer Kunststoff-Fassung einen Druck-Kontakt bildet, der die elektrische Verbindung zwischen zwei Flächen, die von beiden Seiten aufgedrückt werden, herstellt. Das Modul ist vorzugsweise mit Hilfe solcher flexibler Druck-Kontakte mit dem Daten- und Versorgungs-Netzwerk verbunden.

### Bezugszeichenliste

- 1: Radarsystem
- 2: Daten- und Versorgungsnetzwerk
- 3: Sende/Empfangs-Modul
- 4: Sender- und Empfängerschaltung
- 5: HF-Leistungsverstärker
- 6: Digitalverarbeitungsteil
- 7: HF-Verarbeitungsteil
- 8: Zirkulatorschaltung
- 9: Antennenelement
- 11: erstes Substrat
- 12: zweites Substrat
- 13: weiteres Substrat
- 14: Rahmenstruktur
- 15: Rahmenstruktur
- 16: Rahmenstruktur
- 17: Gehäuse
- 18: Kühlstruktur
- 19: Schaltungsstruktur
- 20: elektrischer Kontakt
- 21: elektrischer Kontakt
- 22: elektrischer Kontakt
- 23: elektrischer Kontakt
- 24: elektrischer Kontakt
- 25: Befestigungsschraube
- 30: Antennen-Array
- 40: Systemschaltung
- 50: Kontaktleiste

## Patentansprüche

1. Radarsystem mit einem phasengesteuerten Antennen-Array, das ein Daten- und Versorgungsnetzwerk (2) und eine Anzahl von an dem Daten- und Versorgungsnetzwerk (2) angeordneten austauschbaren, jeweils eine Sender- und Empfängerschaltung (4) ein mit der Sender- und Empfängerschaltung (4) gekoppeltes Antennenelement (9) und enthaltenden in Mehrlagenstruktur ausgeführten Sende/Empfangsmodulen (3), umfaßt, wobei in jedem der Sende/Empfangsmodule (3) jeweils eine Sender- und Empfängerschaltung (4), eine Zirkulatorschaltung (8) und ein Antennenelement (9) zusammengefaßt und die Sende/Empfangsmodule (3) an der Abstrahlungsseite des Radarsystems (1) austauschbar angeordnet sind, **dadurch gekennzeichnet, dass** das Daten- und Versorgungsnetzwerk (2) als eine mechanische Trägerstruktur in Mehrlagenstruktur für die Sende/Empfangs-Module (3) ausgebildet ist, welche gleichzeitig in einer ersten Lage, auf einer dem Sende/Empfangs-Modul (3) zugewandten Seite des Daten- und Versorgungsnetzwerks (2) angeordnet, eine Kühlstruktur (18) beinhaltet und in mindestens einer zweiten Lage unterhalb der Kühlstruktur (18) angeordnet eine, ein HF-, Daten- und Stromversorgungsnetzwerk enthaltene Schaltungsstruktur (19) umfasst.

2. Radarsystem nach Anspruch 1, **dadurch gekennzeichnet, dass** die Sender- und Empfängerschaltung (4) und die Zirkulatorschaltung (8) in Form einer Mehrlagenstruktur in das Sende/ Empfangsmodul (3) integriert sind.

3. Radarsystem nach Anspruch 1 oder 2, **dadurch gekennzeichnet, dass** das Antennenelement (9) in Form einer Planarantenne an der Oberseite des Sende/Empfangs-Moduls (3) angeordnet ist.

4. Radarsystem nach Anspruch 2 oder 3, **dadurch gekennzeichnet, dass** die Mehrlagenstruktur mehrere übereinander angeordnete, die Bauelemente der Sender- und Empfängerschaltung (4) und die Zirkulatorschaltung (8) tragende Substrate enthält.

5. Radarsystem nach Anspruch 4, **dadurch gekennzeichnet, dass** ein erstes Substrat (11) an der dem Daten- und Versorgungsnetzwerk (2) zugewandten Seite des Sende/Empfangsmoduls (3) angeordnet ist und einen HF-Leistungsverstärker (5) der Sender- und Empfängerschaltung (4) trägt.

6. Radarsystem nach Anspruch 4 oder 5, **dadurch gekennzeichnet, dass** ein zweites Substrat (12) an der dem Daten- und Versorgungsnetzwerk (2) abgewandten Seite des Sende/Empfangs- Moduls (3) angeordnet ist und die Zirkulatorschaltung (8) trägt.

7. Radarsystem nach Anspruch 4, 5 oder 6, **dadurch gekennzeichnet, dass** zwischen dem ersten Substrat (11) und dem zweiten Substrat (12) noch mindestens ein weiteres Substrat (13) angeordnet ist, welches weitere Schaltungen (6, 7), insbesondere einen HF-Verarbeitungsteil (7) und/oder einen Digitalverarbeitungsteil (6) trägt.

8. Radarsystem nach einem der Ansprüche 4 bis 7, **dadurch gekennzeichnet, dass** die Substrate (11, 12, 13) einstückig mit einer Rahmenstruktur (14, 15, 16) ausgebildet sind, welche gleichzeitig ein Gehäuse (17) des Sende/Empfangs-Moduls (3) und eine mechanische Verbindung der Substrate (11, 12,13) untereinander bildet.

9. Radarsystem nach einem der Ansprüche 1 bis 8, **dadurch gekennzeichnet, dass** die Kühlstruktur (18) als eine von einem Kühlfluid durchströmte aktive Kühlstruktur ausgebildet ist.

10. Radarsystem nach Anspruch 9 in Verbindung mit einem der Ansprüche 5 bis 8, **dadurch gekennzeichnet, dass** das den HF-Leistungsverstärker (5) der Sender- und Empfängerschaltung (4) tragende erste Substrat in einem intensiven Kühlkontakt mit der Kühlstruktur (18) des Daten- und Versorgungsnetzwerks (2) steht.

11. Radarsystem nach einem der Ansprüche 4 bis 10, **dadurch gekennzeichnet, dass** die Substrate (11, 12, 13) und/oder die Rahmenstruktur (14, 15, 16) aus AIN hergestellt sind.

12. Radarsystem nach einem der Ansprüche 4 bis 11, **dadurch gekennzeichnet, dass** die Substrate (11, 12, 13) übereinander gestapelt und miteinander verlötet sind.

13. Radarsystem nach Anspruch 12 in Verbindung mit Anspruch 8, **dadurch gekennzeichnet, dass** die Substrate (11, 12, 13) an den Rahmenstrukturen (14, 15, 16) miteinander verlötet sind.

14. Radarsystem nach einem der Ansprüche 8 bis 13, **dadurch gekennzeichnet, dass** in der Rahmenstruktur (14, 15, 16) eine elektrische Verbindung zwischen den Substraten (11, 12, 13) bildende elektrische Kontakte (20, 21, 22, 23, 24) integriert sind.

15. Radarsystem nach einem der Ansprüche 1 bis 14, **dadurch gekennzeichnet, dass** die Sende/Empfangs-Module (3) gleich sind.

16. Radarsystem nach einem der Ansprüche 1 bis 15, **dadurch gekennzeichnet, dass** die Sende/Empfangs-Module (3) von der Abstrahlungsseite auf das Daten- und Versorgungsnetzwerk (2) aufgesetzt sind.

17. Radarsystem nach Anspruch 16, **dadurch gekennzeichnet, dass** die Sende/Empfangs-Module (3) mittels an deren Kanten- oder Eckbereichen angreifenden Schrauben (25) an dem Daten- und Versorgungsnetzwerk (2) befestigt sind.

18. Radarsystem nach einem der voranstehenden Ansprüche, **dadurch gekennzeichnet, dass** das Sende/Empfangs-Modul (3) von einer Manschette (26) zumindest teilweise umschlossen wird.

## Claims

1. Radar system having a phased antenna array which has a data and supply network (2) and a number of interchangeable transmission/reception modules (3) which are arranged on the data and supply network (2), each contain a transmitter and a receiver circuit (4) and an antenna element (9) (which is coupled to the transmitter and receiver circuit (4)) and are designed using a multilayer structure, with in each case one transmitter and receiver circuit (4), one circulator circuit (8) and one antenna element (9) being combined in each of the transmission/reception modules (3), and with the transmission/reception modules (3) being arranged interchangeably on the emission side of the radar system (1), **characterized in that** the data and supply network (2) is in the form of a mechanical supporting structure using a multilayer structure for the transmission/reception modules (3), which at the same time contains a cooling structure (18) in a first position, arranged on a side of the data and supply network (2) facing the transmission/reception module (3), and in at least one second position, arranged underneath the cooling structure (18), has a circuit structure (19) containing an RF, data and power supply network.

2. Radar system according to Claim 1, **characterized in that** the transmitter and receiver circuit (4) and the circulator circuit (8) are integrated in the form of a multilayer structure in the transmission/reception module (3).

3. Radar system according to Claim 1 or 2, **characterized in that** the antenna element (9) is arranged in the form of a planar antenna on the upper face of the transmission/reception module (3).

4. Radar system according to Claim 2 or 3, **characterized in that** the multilayer structure contains a plurality of substrates which are arranged one above the other and on which the components of the transmitter and receiver circuit (4) and the circulator circuit (8) are mounted.

5. Radar system according to Claim 4, **characterized in that** a first substrate (11) is arranged on the side of the transmission/reception module (3) facing the data and supply network (2), and is fitted with an RF power amplifier (5) for the transmitter and receiver circuit (4).

6. Radar system according to Claim 4 or 5, **characterized in that** a second substrate (12) is arranged on the side of the transmission/reception module (3) facing away from the data and supply network (2), and is fitted with the circulator circuit (8).

7. Radar system according to Claim 4, 5 or 6, **characterized in that** at least one further substrate (13) is also arranged between the first substrate (11) and the second substrate (12) and is fitted with further circuits (6, 7), in particular with an RF processing section (7) and/or a digital processing section (6).

8. Radar system according to one of Claims 4 to 7, **characterized in that** the substrates (11, 12, 13) are formed integrally with a frame structure (14, 15, 16), which at the same time forms a housing (17) for the transmission/reception module (3) and a mechanical connection between the substrates (11, 12, 13).

9. Radar system according to one of Claims 1 to 8, **characterized in that** the cooling structure (18) is in the form of an active cooling structure through which a cooling fluid flows.

10. Radar system according to Claim 9 in conjunction with one of Claims 5 to 8, **characterized in that** the first substrate, to which the RF power amplifier (5) for the transmitter and receiver circuit (4) is fitted, makes an intensive cooling contact with the cooling structure (18) of the data and supply network (2).

11. Radar system according to one of Claims 4 to 10, **characterized in that** the substrates (11, 12, 13) and/or the frame structure (14, 15, 16) are/is produced from AlN.

12. Radar system according to one of Claims 4 to 11, **characterized in that** the substrates (11, 12, 13) are stacked one above the other and are soldered to one another.

13. Radar system according to Claim 12 in conjunction with Claim 8, **characterized in that** the substrates (11, 12, 13) are soldered to one another at the frame structures (14, 15, 16).

14. Radar system according to one of Claims 8 to 13, **characterized in that** an electrical connection between electrical contacts (20, 21, 22, 23, 24) which form the substrates (11, 12, 13) is integrated in the frame structure (14, 15, 16).

15. Radar system according to one of Claims 1 to 14, **characterized in that** the transmission/reception modules (3) are identical.

16. Radar system according to one of Claims 1 to 15, **characterized in that** the transmission/reception modules (3) are moved from the emission side to the data and supply network (2).

17. Radar system according to Claim 16, **characterized in that** the transmission/reception modules (3) are attached to the data and supply network (2) by means of screws (25) which act on their edge or corner areas.

18. Radar system according to one of the preceding claims, **characterized in that** the transmission/reception module (3) is at least partially surrounded by a collar (26).

## Revendications

1. Système radar avec un arrangement d'antenne à commande de phase, qui comprend un réseau de données et d'alimentation (2) et un nombre de modules d'émission/réception (3) interchangeables, disposés sur le réseau de données et d'alimentation (2), contenant chacun un circuit d'émetteur et de récepteur (4) et un élément d'antenne (9) couplé au circuit d'émetteur et de récepteur (4), et réalisés en une structure à plusieurs couches, dans lequel un circuit d'émetteur et de récepteur (4), un circuit de circulateur (8) et un élément d'antenne (9) sont chaque fois rassemblés dans chacun des modules d'émission/réception (3) et les modules d'émission/réception (3) sont disposés de façon interchangeable sur la face rayonnante du système radar (1), **caractérisé en ce que** le réseau de données et d'alimentation (2) est réalisé comme une structure de support mécanique en une structure à plusieurs couches pour les modules d'émission/réception (3), qui comporte en même temps dans une première couche une structure de refroidissement (18) disposée sur une face du réseau de données et d'alimentation (2) tournée vers le module d'émission/réception (3) et qui comprend une structure de circuit (19) contenant un réseau HF, de données et d'alimentation électrique disposé dans au moins une deuxième couche en dessous de la structure de refroidissement (18).

2. Système radar selon la revendication 1, **caractérisé en ce que** le circuit d'émetteur et de récepteur (4) et le circuit de circulateur (8) sont intégrés dans le module d'émission/réception (3) sous la forme d'une structure à plusieurs couches.

3. Système radar selon la revendication 1 ou 2, **caractérisé en ce que** l'élément d'antenne (9) est disposé sur la face supérieure du module d'émission/réception (3) sous la forme d'une antenne planaire.

4. Système radar selon la revendication 2 ou 3, **caractérisé en ce que** la structure à plusieurs couches contient plusieurs substrats disposés l'un au-dessus de l'autre, portant les composants du circuit d'émetteur et de récepteur (4) et le circuit de circulateur (8).

5. Système radar selon la revendication 4, **caractérisé en ce qu'**un premier substrat (11) est disposé sur la face du module d'émission/réception (3) tournée vers le réseau de données et d'alimentation (2) et porte un amplificateur de puissance HF (5) du circuit d'émission/réception (4).

6. Système radar selon la revendication 4 ou 5, **caractérisé en ce qu'**un deuxième substrat (12) est disposé sur la face du module d'émission/rëception (3) située à l'opposé du réseau de données et d'alimentation (2) et porte le circuit de circulateur (8).

7. Système radar selon la revendication 4, 5 ou 6, **caractérisé en ce qu'**encore au moins un autre substrat (13) est disposé entre le premier substrat (11) et le deuxième substrat (12), qui porte d'autres circuits (6, 7), en particulier une partie de traitement HF (7) et/ou une parte de traitement numérique (6).

8. Système radar selon l'une quelconque des revendications 4 à 7, **caractérisé en ce que** les substrats (11, 12, 13) sont réalisés d'un seul tenant avec une structure de cadre (14, 15, 16), qui forme en même temps un boîtier (17) du module d'émission/réception (3) et une liaison mécanique des substrats (11, 12, 13) l'un à l'autre.

9. Système radar selon l'une quelconque des revendications 1 à 8, **caractérisé en ce que** la structure de refroidissement (18) est réalisée comme une structure de refroidissement active parcourue par un fluide de refroidissement.

10. Système radar selon la revendication 9 en liaison avec une des revendications 5 à 8, **caractérisé en ce que** le premier substrat portant l'amplificateur de puissance HF (5) du circuit d'émission/réception (4) se trouve en contact de refroidissement intense avec la structure de refroidissement (18) du réseau de données et d'alimentation (2).

11. Système radar selon l'une quelconque des revendications 4 à 10, **caractérisé en ce que** les substrats (11, 12, 13) et/ou la structure de cadre (14, 15, 16) sont fabriqués en AlN.

12. Système radar selon l'une quelconque des revendications 4 à 11, **caractérisé en ce que** les substrats (11, 12, 13) sont empilés les uns sur les autres et brasés les uns aux autres.

13. Système radar selon la revendication 12 en liaison avec la revendication 8, **caractérisé en ce que** les substrats (11, 12, 13) sont brasés les uns aux autres sur les structures de cadre (14, 15, 16).

14. Système radar selon l'une quelconque des revendications 8 à 13, **caractérisé en ce que** des contacts électriques (20, 21, 22, 23, 24) formant une liaison électrique entre les substrats (11, 12, 13) sont intégrés dans la structure de cadre (14, 15, 16).

15. Système radar selon l'une quelconque des revendications 1 à 14, **caractérisé en ce que** les modules d'émission/réception (3) sont identiques.

16. Système radar selon l'une quelconque des revendications 1 à 15, **caractérisé en ce que** les modules d'émission/réception (3) sont empilés sur le réseau de données et d'alimentation (2) à partir de la face rayonnante.

17. Système radar selon la revendication 16, **caractérisé en ce que** les modules d'émission/réception (3) sont fixés sur le réseau de données et d'alimentation (2) au moyen de vis (25) de fixation sur les arêtes et les coins de ceux-ci.

18. Système radar selon l'une quelconque des revendications précédentes, **caractérisé en ce que** le module d'émission/réception (3) est au moins en partie entouré d'une manchette (26).
